# EUROPÄISCHE PATENTANMELDUNG

(11) **EP 0 029 541 A1**
(43) Veröffentlichungstag der Anmeldung: **03.06.1981**
(21) Anmeldenummer: 80106907.1
(22) Anmeldetag: 08.11.1980
(51) Int. Cl.: F27B 7/14, F26B 11/04

(54) **Verfahren zum Anordnen von Einbauten in Gutführungsrohre von Wärmebehandlungseinrichtungen für pulvriges bis körniges, rieselfähiges, gegebenenfalls angeschlämmtes Gut**

(30) Priorität: 21.11.1979 DE 2946955
(71) Anmelder: BAYER AG, 51368 Leverkusen (DE)
(72) Erfinder: Keller, Wolfgang, Dipl.-Ing., D-5060 Bergisch Gladbach (DE)

(57) **Zusammenfassung**

Zur Vereinfachung des Einbaus von Einbauten in die von außen beheiz - und kühlbaren Gutführungsrohre und zur Verbesserung des Wärmeübergangs werden bei Wärmebehandlungseinrichtungen für pulvriges bis körniges, rieselfähiges, gegebenenfalls angeschlämmtes Gut, die Einbauten als Einheit vorgefertigt und als solche in das Rohr eingebracht und austauschbar befestigt.

## Beschreibung

Die Erfindung richtet sich auf ein Verfahren zum Anordnen von Einbauten in um eine Achse drehbare, von außen beheiz- und kühlbare Gutführungsrohre von Wärmebehandlungseinrichtungen für pulvriges bis körniges, rieselfähiges, gegebenenfalls angeschlämmtes Gut.

Drehrohre oder Rohre von Drehtrommeln mit Rohrbündeln mit indirekter Beheizung zum Wärmebehandeln von pulvrigem bis stückigem, rieselfähigem Gut weisen recht häufig solch geringen Durchmesser auf, daß man zum Einbringen der Einbauten und zum Befestigen derselben nicht mehr hineinkriechen kann. In solchen Fällen wurden bisher Halbrohre verwendet, die nach dem Einschweißen oder Annieten der Einbauten zusammengeschweißt wurden. Diese Verfahrensweise ist sehr aufwendig und bereitet wegen der fertigungstechnischen Toleranzen der Halbrohre oft Schwierigkeiten. Von besonderem Nachteil dabei ist, daß der Verschleiß der Einbauten im Rohrinneren nur schlecht kontrollierbar ist und daß vor allem schadhafte Teile ohne Aufschneiden des Rohres nicht austauschbar sind. Auch ist es nicht möglich, für die aufeinanderfolgende Wärmebehandlung verschiedener Güter die Einrichtung hinsichtlich der Einbauten in den Gutführungsrohren die dem jeweiligen zu behandelnden Gut eigenen Bedürfnisse anzupassen.

Die Aufgabe besteht darin, ein Verfahren anzugeben, mit dem sich Einbauten in Gutführungsrohren von Wärmebehandlungseinrichtungen derart anordnen lassen, daß die Montage schnell und einfach vor sich geht, daß zur Verbesserung des Wärmeübergangs enge Toleranzen eingehalten werden können und daß die Einbauten leicht austauschbar sind.

Die Aufgabe wird dadurch gelöst, daß die Einbauten je Rohr als Einheit vorgefertigt und als solche in das Rohr eingebracht und austauschbar befestigt werden.

Dadurch wird erreicht, daß in Umfangsrichtung völlig geschlossene Rohre verwendet werden können. Die Einbaueinheit läßt sich, gegebenenfalls unter Zuhilfenahme von Vorrichtungen,aus Einzelteilen zusammenschweißen, -nieten oder -schrauben. Sie wird vorzugsweise an ihren Enden mit Befestigungselementen versehen und ist ohne Schwierigkeiten in das Gutführungsrohr einschiebbar und daran befestigbar.

In manchen Fällen wird die Einbaueinheit beim Vorfertigen in ihrem Durchmesser größer dimensioniert als der freie Rohrquerschnitt beträgt und wird vor dem Einbringen in das Rohr auf den Innendurchmesser des Rohres abgearbeitet.

Es hat sich überraschenderweise gezeigt, daß auch bei langen Rohren so enge Toleranzen eingehalten werden können, daß die Einbauten, die beispielsweise aus Wendeln und Leisten bestehen, mit der Innenwandung des Rohres nahezu dicht abschließen. Dies ist besonders wesentlich, damit bei indirekt von außen beheiz- oder kühlbaren Rohren das Gut auf der Rohrwandung bei der Drehbewegung des Rohres nicht schleift, sondern durch die Einbauten mit hochgenommen wird und erst bei einem gewissen Winkel die darunterliegende Gutschicht überrieselt. Dadurch wird der Wärmeübergang erheblich verbessert, und der Verschleiß an der Rohrwand sinkt auf ein Minimum. Vorzugsweise tragen die Rohre auf ihrer Außenseite zum besseren Wärmeaustausch Rippen, z. B. Längsrippen oder Querrippen.

Bei der Vorfertigung einer Einbaueinheit, die beispielsweise aus Leisten und Wendeln aufgebaut ist, ist es zweckmäßig, die Leisten und/oder Wendeln mit Passschlitzen zu versehen und mittels dieser Schlitze zusammenzustecken. Sofern eine genügend feste Klemmwirkung vorhanden ist, ist ein Verschweißen der Teile unter Umständen nicht einmal erforderlich.

## Patentansprüche

1. Verfahren zum Anordnen von Einbauten in um eine Achse drehbare, von außen beheiz- oder kühlbare Gutführungsrohre von Wärmebehandlungsvorrichtungen für pulvriges bis körniges, rieselfähiges, gegebenenfalls angeschlämmtes Gut, dadurch gekennzeichnet, daß die Einbauten je Rohr als Einheit vorgefertigt und als solche in das Rohr eingebracht und austauschbar befestigt werden.

2. Verfahren nach Anspruch 1, dadurch gekennzeichnet, daß die Einbaueinheit beim Vorfertigen in ihrem Durchmesser größer dimensioniert wird als der freie Rohrquerschnitt beträgt, und daß sie vor dem Einbringen in das Rohr auf dessen Innendurchmesser abgearbeitet wird.
